# EUROPÄISCHE PATENTSCHRIFT

(11) **EP 1 050 728 B1**
(45) Veröffentlichungstag und Bekanntmachung des Hinweises auf die Patenterteilung: **15.06.2005**
(21) Anmeldenummer: 00108864.0
(22) Anmeldetag: 26.04.2000
(51) Int. Cl.: F25J 3/04

(54) **Einzelsäulenverfahren und -vorrichtung zur Tieftemperaturzerlegung von Luft**
Single column process and device for cryogenic air separation
Procedé et installation de séparation des gaz de l'air à une seule colonne

(30) Priorität: 30.04.1999 DE 19919933
(43) Veröffentlichungstag der Anmeldung: 08.11.2000
(73) Patentinhaber: Linde AG, 65189 Wiesbaden (DE)
(72) Erfinder: Voit, Jürgen, Dipl.-Phys., 86938 Schondorf (DE)
(74) Vertreter: Imhof, Dietmar

(56) Entgegenhaltungen:
- EP-A- 0 584 420
- DE-A- 4 030 750
- US-A- 4 088 464
- US-A- 4 595 405

## Beschreibung

Die Erfindung betrifft ein Einzelsäulenverfahren gemäß dem Oberbegriff des Patentanspruchs 1.

Ein derartiges Verfahren ist beispielsweise aus der EP-A-343065 bekannt. Hier wird Restgas aus dem sumpfflüssigkeitsbetriebenen Kopfkondensator der Einzelsäule in die Einzelsäule zurückgeführt. Dies führt zu einer Erhöhung der Reinheit des sauerstoffangereicherten Produkts und damit zu einer Verbesserung der Stickstoffausbeute. Kälte wird bei dem Verfahren durch Entspannung desjenigen Teils des Restgases aus dem Kopfkondensator erzeugt, der nicht in die Säule zurückgeführt wird.

Bei diesem Prozeß muß die Einzelsäule unter einem relativ hohen Druck (beispielsweise etwa 9 bar) betrieben werden. Dadurch wird relativ viel Energie bei der Verdichtung der Einsatzluft verbraucht und die Produktausbeute ist relativ niedrig.

Der Erfindung liegt daher die Aufgabe zugrunde, ein Einzelsäulenverfahren der eingangs genannten Art und eine entsprechende Vorrichtung anzugeben, die wirtschaftlich günstiger sind, insbesondere durch einen besonders geringen Energieverbrauch und/oder eine besonders hohe Produktausbeute.

Diese Aufgabe wird dadurch gelöst, daß mindestens ein Teil der Einsatzluft stromaufwärts der Einleitung in die Einzelsäule arbeitsleistend entspannt wird.

Bei der Erfindung wird zur Erzeugung der für das Verfahren benötigten Kälte nicht sauerstoffreicher Dampf aus dem Kondensator-Verdampfer entspannt, sondern mindestens ein Teil der Einsatzluft. Dadurch kann die Einzelsäule unter einem niedrigeren Druck betrieben werden, was zum einen zu einem verminderten Energiebedarf bei der Luftverdichtung führt und zum anderen eine erhöhte Produktausbeute aufgrund der erhöhten relativen Flüchtigkeit der Hauptkomponenten der Luft bewirkt. Der Betriebsdruck am Kopf der Einzelsäule beträgt beispielsweise 2 bis 5 bar, vorzugsweise 3 bis 4 bar. Der Energieverbrauch ist am günstigsten, wenn der Betriebsdruck der Einzelsäule so eingestellt wird, daß der Druck auf der Verdampfungsseite des Kondensator-Verdampfers gerade ausreicht, um einen Teil der verdampften sauerstoffreichen Fraktion aus dem Verfahren zu entfernen und/oder als Regeneriergas in einer Reinigungseinrichtung für die Einsatzluft zu verwenden.

Die sauerstoffreiche Fraktion wird im allgemeinen durch die Sumpfflüssigkeit der Einzelsäule gebildet Sie kann aber auch teilweise oder vollständig oberhalb der Zuspeisestelle der Einsatzluft aus der Säule abgezogen werden.

Es ist günstig, wenn die Einsatzluft an einer Zwischenstelle in die Einzelsäule eingespeist wird. Die Stelle der Zuleitung der rückverdichteten sauerstoffreichen Fraktion liegt vorzugsweise unterhalb dieser Zwischenstelle, an der die Einsatzluft eingeleitet wird, in der Regel unmittelbar am Sumpf der Säule. Es befinden sich beispielsweise 2 bis 12 praktische beziehungsweise theoretische Böden zwischen der Zwischenstelle und der Einspeisung der rückverdichteten sauerstoffreichen Fraktion.

Derjenige Teil der sauerstoffangereicherten Fraktion, der nicht in die Säule zurückgeführt wird, kann - stromaufwärts und/oder stromabwärts der Rückverdichtung als gasförmiges Sauerstoffprodukt (Reinheit beispielsweise 30 bis 99,8 vol%; es ist aber auch jede beliebige höhere Reinheit erreichbar) abgezogen, als Restgas verworfen und/oder als Regeneriergas für eine Reinigungseinrichtung für die Einsatzluft eingesetzt werden.

Die Entspannungsmaschine zur arbeitsleistenden Entspannung von Einsatzluft wird vorzugsweise durch eine Turbine gebildet, die beispielsweise durch einen Generator, oder durch einen Verdichter für Einsatzluft beziehungsweise ein Produktgas gebremst wird.

Das Verfahren der Erfindung ist auch apparate- und regeltechnisch relativ einfach. Es kommt im Vergleich zu anderen Prozessen, die zwei oder mehr Turbinen und/oder zwei oder mehr Kondensatoren aufweisen, mit einer einzigen Turbine und einem einzigen Kondensator-Verdampfer aus.

Bei dem erfindungsgemäßen Verfahren ist es günstig, wenn ein erster Teil der Einsatzluft, der unter einem ersten Druck steht, abgekühlt, teilweise verflüssigt und der Einzelsäule zugeleitet wird und wenn ein zweiter Teil der Einsatzluft auf einen zweiten Druck gebracht wird, der höher als der erste Druck ist, anschließend auf eine Zwischentemperatur oberhalb der Betriebstemperatur der Einzelsäule abgekühlt, der arbeitsleistenden Entspannung zugeführt und in die Einzelsäule eingeleitet wird. Vorzugsweise werden der erste und der zweite Teil der Einsatzluft der Einzelsäule an einer ersten beziehungsweise zweiten Zwischenstelle zugespeist, wobei die zweite Zwischenstelle mindestens einen theoretischen oder praktischen Boden oberhalb der ersten Zwischenstelle angeordnet ist.

Durch die getrennte Einspeisung der teilweise verflüssigten und der arbeitsleistenden entspannten Luft wird die Rektifizierwirkung der Einzelsäule weiter verbessert und damit die Produktausbeute erhöht.

Dabei ist es günstig, wenn der erste und der zweite Teil der Einsatzluft gemeinsam auf den ersten Druck verdichtet werden und der zweite Teil der Einsatzluft in einem Nachverdichter auf den zweiten Druck nachverdichtet wird.

Die Erfindung betrifft außerdem eine Vorrichtung gemäß den Patentansprüchen 4 bis 6.

Die Erfindung sowie weitere Einzelheiten der Erfindung werden im folgenden anhand eines in der Zeichnung dargestellten Ausführungsbeispiels näher erläutert.

Gereinigte und auf einen ersten Druck verdichtete Luft 101 wird herangeführt und in einen ersten Teil 102 und einen zweiten Teil 103 aufgeteilt. Der erste Luftteil 102 strömt dem warmen Ende eines Hauptwärmetauschers 104 zu und wird dort gegen Rückströme abgekühlt und teilweise verflüssigt. Der erste Luftteil wird dann über Leitung 105 der Einzelsäule 107 an einer ersten Zwischenstelle 106 zugeführt. Der zweite Teil 103 der Einsatzluft wird in einem Nachverdichter 108 auf einen zweiten, höheren Druck nachverdichtet, nachgekühlt (109) und über Leitung 110 zum Hauptwärmetauscher 104 geführt. Der zweite Luftteil verläßt den Hauptwärmetauscher bei einer Zwischentemperatur über Leitung 111 und wird in einer Turbine 112 arbeitsleistend entspannt, die von einem Generator 113 gebremst wird. Die arbeitsleistend entspannte Luft wird über Leitung 114 zu einer zweiten Zwischenstelle 115 der Einzelsäule 107 geführt.

Die sauerstoffreiche Fraktion wird in dem Ausführungsbeispiel durch die Sumpfflüssigkeit 116 der Einzelsäule gebildet. Sie wird entspannt (117) und in den Verdampfungsraum eines Kondensator-Verdampfers 118, des Kopfkondensators der Einzelsäule, eingeführt und dort mindestens teilweise verdampft.

Gasförmiger Kopfstickstoff 119 wird mindestens zum Teil über Leitung 120 dem Verflüssigungsraum des Kondensator-Verdampfers 118 zugeleitet. Das dort entstandene Kondensat 121 wird mindestens zum Teil 122 als Rücklauf auf die Einzelsäule 107 aufgegeben. Ein anderer Teil 123 kann bei Bedarf als Flüssigprodukt abgeführt werden.

Ein Teil 124 des gasförmigen Kopfstickstoffs 119 wird im Hauptwärmetauscher 104 auf etwa Umgebungstemperatur angewärmt und als gasförmiges Stickstoffprodukt 125 abgeführt. Falls der Stickstoff unter höherem als Kolonnendruck benötigt wird, kann er in einem Produktverdichter 126 auf diesen höheren Druck gebracht werden. Die Verdichtungswärme kann in einem Nachkühler 127 entfernt werden.

Aus dem Verdampfungsraum des Kondensator-Verdampfers 118 wird aus Sicherheitsgründen zumindest eine kleine Spülmenge flüssig über Leitung 128 entnommen. Falls Bedarf für ein flüssiges Sauerstoffprodukt besteht, kann eine entsprechend höhere Menge über die Leitung 128 abgeführt werden.

Der in dem Kondensator-Verdampfer 118 verdampfte Teil 129 der sauerstoffreichen Fraktion wird im Hauptwärmetauscher 104 angewärmt. Ein erster Teil 131 der angewärmten sauerstoffreichen Fraktion 130 wird in einem Rückverdichter 132 auf etwas über den Betriebsdruck der Einzelsäule gebracht, nach Entfernung 133 der Verdichtungswärme über Leitung 134 zum Hauptwärmetauscher und schließlich über Leitung 135 zum Sumpf der Einzelsäule geführt.

Der Rest 136 der angewärmten sauerstoffreichen Fraktion 130 wird als gasförmiges Sauerstoffprodukt 137 abgezogen und/oder als Regeneriergas 138 für die nicht dargestellte Reinigungseinrichtung für die Einsatzluft verwendet.

Die folgenden Tabellen zeigen zwei konkrete Zahlenbeispiele für das Verfahren und die Vorrichtung, die in der Zeichnung schematisch dargestellt sind.

**Tabelle 1**

| *Pos. Nr.* | *T [K]* | *P [bara]* | *F [Nm*^{*3*}*w*/*h]* | *VF [%]* | *N*_{*2*} *[%]* | *Ar [%]* | *O*_{*2*} *[%]* |
|---|---|---|---|---|---|---|---|
| 2 | 298 | 3,91 | 44268 | 100 | 78,118 | 0,932 | 20,95 |
| 3 | 298 | 3,91 | 3453 | 100 | 78,118 | 0,932 | 20,95 |
| 4 | 298 | 3,91 | 40815 | 100 | 78,118 | 0,932 | 20,95 |
| 5 | 298 | 9,49 | 3453 | 100 | 78,118 | 0,932 | 20,95 |
| 6 | 143 | 9,39 | 3453 | 100 | 78,118 | 0,932 | 20,95 |
| 7 | 113 | 3,77 | 3453 | 100 | 78,118 | 0,932 | 20,95 |
| 8 | 102 | 3,82 | 15215 | 97,4 | 32,4 | 2,6 | 65,0 |
| 9 | 95 | 3,81 | 40815 | 96,5 | 78,118 | 0,932 | 20,95 |
| 10 | 98 | 3,82 | 29483 | 0 | 32,4 | 2,6 | 65,0 |
| 11 | 90 | 1,30 | 29483 | 100 | 32,4 | 2,6 | 65,0 |
| 12 | 90 | 1,30 | 29483 | 100 | 32,4 | 2,6 | 65,0 |
| 13 | 90 | 3,66 | 30000 | 100 | 99,86 | 0,14 | 1 ppm |
| 14 | 297 | 3,56 | 30000 | 100 | 99,86 | 0,14 | 1 ppm |
| 15 | 297 | 1,20 | 14268 | 100 | 32,4 | 2,6 | 65,0 |

**Tabelle 2**

| *Pos. Nr.* | *T [K]* | *P [bara]* | *F [Nm*^{*3*}/*h]* | *VF [%]* | *N*_{*2*} *[%]* | *Ar [%]* | *O*_{*2*} *[%]* |
|---|---|---|---|---|---|---|---|
| 2 | 298 | 4,82 | 38488 | 100 | 78,118 | 0,932 | 20,95 |
| 3 | 298 | 4,82 | 8903 | 100 | 78,118 | 0,932 | 20,95 |
| 4 | 298 | 4,82 | 29585 | 100 | 78,118 | 0,932 | 20,95 |
| 5 | 298 | 7,01 | 8903 | 100 | 78,118 | 0,932 | 20,95 |
| 6 | 115 | 6,91 | 8903 | 100 | 78,118 | 0,932 | 20,95 |
| 7 | 104 | 4,72 | 8903 | 100 | 78,118 | 0,932 | 20,95 |
| 8 | 108 | 4,75 | 23660 | 97 | 1 | 4 | 95,00 |
| 9 | 97 | 4,72 | 29585 | 95 | 78,118 | 0,932 | 20,95 |
| 10 | 108 | 4,75 | 32148 | 0 | 1 | 4 | 95,00 |
| 11 | 92 | 1,3 | 32148 | 100 | 1 | 4 | 95,00 |
| 12 | 92 | 1,3 | 32148 | 100 | 1 | 4 | 95,00 |
| 13 | 93 | 4,58 | 30000 | 100 | 99,92 | 0,08 | 1 ppm |
| 14 | 297 | 4,48 | 30000 | 100 | 99,92 | 0,08 | 1 ppm |
| 15 | 297 | 1,20 | 8488 | 100 | 1 | 4 | 95,00 |

### Hierbei bedeuten

- Pos.Nr.: in Rechtecke eingeschlossenen Zahlen in der Zeichnung
- T: Temperatur
- P: Druck
- F: Mengenstrom
- VF: gasförmiger Anteil
- N₂: Stickstoffgehalt
- Ar: Argongehalt
- O₂: Sauerstoffgehalt

Das Ausführungsbeispiel ist einer Vielzahl fachmännischer Abwandlungen zugänglich. So kann beispielsweise die Turbine 112 statt mit dem Generator 113 mit dem Nachverdichter 108, dem Rückverdichter 132 und/oder dem Produktverdichter 126 gekoppelt sein. Die Rückverdichtung der verdampften sauerstoffreichen Fraktion kann abweichend vom Ausführungsbeispiel bei etwa der Betriebstemperatur der Einzelsäule durch einen Kaltverdichter vorgenommen werden.

## Patentansprüche

1. Einzelsäulenverfahren zur Erzeugung gasförmigen Stickstoffs durch Tieftemperaturzerlegung von Luft, bei dem verdichtete Einsatzluft (101, 102, 103, 110) abgekühlt (104) und der Einzelsäule (107) zugeführt (105, 114) wird, die einen einzigen Kondensator-Verdampfer (118) zur Erzeugung von Rücklaufflüssigkeit aufweist, und eine sauerstoffreiche Fraktion (116) flüssig aus der Einzelsäule (107) abgezogen, entspannt (117) und in dem Kondensator-Verdampfer (118) durch indirekten Wärmeaustausch mit kondensierendem Stickstoff (120) aus dem oberen Bereich der Einzelsäule (107) mindestens teilweise verdampft wird, wobei mindestens ein Teil (131) des in dem Kondensator-Verdampfer (118) erzeugten Dampfs (129, 130) rückverdichtet (132) und getrennt von der Einsatzluft (105, 114) der Einzelsäule (107) zugeführt (134, 135) wird, **dadurch gekennzeichnet, daß** mindestens ein Teil (103, 110, 111) der Einsatzluft (101) stromaufwärts der Einleitung (114) in die Einzelsäule (107) arbeitsleistend entspannt (112) wird.

2. Verfahren nach Anspruch 1, **dadurch gekennzeichnet, daß** ein erster Teil (102) der Einsatzluft (101), der unter einem ersten Druck steht, abgekühlt und teilweise verflüssigt (104) und der Einzelsäule (107) zugeleitet wird und daß ein zweiter Teil (103) der Einsatzluft (101) auf einen zweiten Druck gebracht (108) wird, der höher als der erste Druck ist, auf eine Zwischentemperatur oberhalb der Betriebstemperatur der Einzelsäule abgekühlt (104), der arbeitsleistenden Entspannung (112) zugeführt und anschließend in die Einzelsäule (107) eingeleitet (114) wird.

3. Verfahren nach Anspruch 2, **dadurch gekennzeichnet, daß** der erste und der zweite Teil der Einsatzluft gemeinsam auf den ersten Druck verdichtet werden und der zweite Teil (103) der Einsatzluft in einem Nachverdichter (108) auf den zweiten Druck nachverdichtet wird.

4. Vorrichtung zur Erzeugung gasförmigen Stickstoffs durch Tieftemperaturzerlegung von Luft, mit einer Einsatzluftleitung (101, 103, 110, 111, 114), die durch einen Hauptwärmetauscher (104) zu einer Zwischenstelle (115) einer Einzelsäule (107) führt, die einen einzigen Kondensator-Verdampfer (118) zur Erzeugung von Rücklaufflüssigkeit aufweist, mit einer Flüssigkeitsleitung (116) zur Überführung einer flüssigen sauerstoffreichen Fraktion aus der Einzelsäule (107) in den Verdampfungsraum eines Kondensator-Verdampfers (118), dessen Verflüssigungsraum mit dem oberen Bereich der Einzelsäule (107) verbunden (119, 120) ist, mit einem Rückverdichter (132), dessen Eintritt mit dem Verdampfungsraum des Kondensator-Verdampfers (118) und dessen Austritt mit der Einzelsäule (107), aber nicht mit der oder einer der Einsatzluftleitungen (101, 103, 110, 111, 114) verbunden (134, 135; 129, 130, 131) ist, **gekennzeichnet durch** eine Entspannungsmaschine (112), die in der Einsatzluftleitung (101, 103, 110, 111, 114) angeordnet ist.

5. Vorrichtung nach Anspruch 4, **gekennzeichnet durch** eine erste Einsatzluftleitung (102, 105) zur Einleitung eines ersten Teils der Einsatzluft unter einem ersten Druck in die Einzelsäule (107) und **durch** eine zweite Einsatzluftleitung (103, 110, 111, 114) zur Zuführung eines zweiten Teils der Einsatzluft unter einem zweiten Druck, der höher als der erste Druck ist, zu der Entspannungsmaschine (112) und zur Einleitung von in der Entspannungsmaschine entspannter Luft in die Einzelsäule (107).

6. Vorrichtung nach Anspruch 5, **gekennzeichnet durch** einen Nachverdichter (108), der in der zweiten Einsatzluftleitung (103, 110) stromaufwärts der Entspannungsmaschine (112) angeordnet ist.

## Claims

1. Single-column process for the generation of gaseous nitrogen by low-temperature fractionation of air, in which compressed charge air (101, 102, 103, 110) is cooled (104) and fed (105, 114) to the single column (107), which has a single condenser/evaporator (118) for generation of return flow liquid and an oxygen-rich fraction (116) is extracted in liquid form from the single column (107), is expanded (117) and in the condenser/evaporator (118) is at least partially evaporated by indirect heat exchange with condensing nitrogen (120) from the upper region of the single column (107), at least a part (131) of the vapour (129, 130) generated in the condenser/evaporator (118) being recompressed (132) and fed (134, 135) to the single column (107) separately from the charge air (105, 114), **characterized in that** at least a part (103, 110, 111) of the charge air (101) undergoes work-performing expansion (112) upstream of the point where it is introduced (114) into the single column (107).

2. Process according to Claim 1, **characterized in that** a first part (102) of the charge air (101), which is under a first pressure, is cooled and partially liquefied (104) and is fed to the single column (107), and **in that** a second part (103) of the charge air (101) is brought (108) to a second pressure, which is higher than the first pressure, is cooled (104) to an intermediate temperature above the operating temperature of the single column, is fed to the work-performing expansion (112) and is then introduced (114) into the single column (107).

3. Process according to Claim 2, **characterized in that** the first and second part of the charge air are together compressed to the first pressure, and the second part (103) of the charge air is compressed further, to the second pressure, in an after-compressor (108).

4. Apparatus for the generation of gaseous nitrogen by low-temperature fractionation of air, having a charge-air line (101, 103, 110, 111, 114), which leads through a main heat exchanger (104) to an intermediate point (115) of a single column (107), which has a single condenser/evaporator (118) for generation of return flow liquid having a liquid line (116) for transferring a liquid, oxygen-rich fraction out of the single column (107) into the evaporation space of a condenser/evaporator (118), the liquefaction space of which is connected (110, 120) to the upper region of the single column (107), having a recompressor (132), which is connected (134, 135; 129, 130, 131) at its inlet to the evaporation space of the condenser/evaporator (118) and at its outlet to the single column (107) but not to the or one of the charge-air lines (101, 103, 110, 111, 114), **characterized by** an expansion machine (112) which is arranged in the charge-air line (101, 103, 110, 111, 114).

5. Apparatus according to Claim 4, **characterized by** a first charge-air line (102, 105) for introducing a first part of the charge air under a first pressure into the single column (107), and by a second charge-air line (103, 110, 111, 114) for feeding a second part of the charge air under a second pressure, which is higher than the first pressure, to the expansion machine (112) and for introducing air which has been expanded in the expansion machine into the single column (107).

6. Apparatus according to Claim 5, **characterized by** an after-compressor (108) which is arranged in the second charge-air line (103, 110) upstream of the expansion machine (112).

## Revendications

1. Procédé à colonne unique en vue de la production d'azote gazeux par fractionnement à basses températures d'air, lors duquel l'air de charge comprimé (101, 102, 103, 110) est refroidi (104) et est acheminé (105, 114) à la colonne unique (107), qui présente un condenseur-évaporateur unique (118) en vue de la production de fluide de reflux, et lors duquel une fraction riche en oxygène (116) est prélevée à l'état fluide hors de la colonne unique (107), est détendue (117) et est au moins partiellement évaporée dans le condenseur-évaporateur (118), par échange thermique indirect, avec l'azote se condensant (120), provenant de la région supérieure de la colonne unique (107), une partie (131) au moins de la vapeur (129, 130), produite dans le condenseur-évaporateur (118), étant comprimée à nouveau (132) et étant acheminée (134, 135), de manière séparée de l'air de charge (105, 114), à la colonne unique (107), **caractérisé en ce qu'**au moins une partie (103, 110, 111) de l'air de charge (101) est détendue (112), en fournissant un travail, en amont du conduit d'amenée (114), dans la colonne unique (107).

2. Procédé selon la revendication 1, **caractérisé en ce qu'**une première partie (102) de l'air de charge (101), qui se trouve à une première pression, est refroidie et partiellement liquéfiée (104) et est acheminée à la colonne unique (107) et **en ce qu'**une deuxième partie (103) de l'air de charge (101) est amenée à une deuxième pression (108), qui est supérieure à la première pression, est refroidie (104) à une température intermédiaire au-dessus de la température de fonctionnement de la colonne unique, est acheminée à la détente fournissant un travail (112) et est ensuite introduite (114) dans la colonne unique (107).

3. Procédé selon la revendication 2, **caractérisé en ce que** la première et la deuxième parties de l'air de charge sont comprimées conjointement à une première pression et **en ce que** la deuxième partie (103) de l'air de charge subit une post-compression dans un post-compresseur (108) à la deuxième pression.

4. Dispositif en vue de la production d'azote gazeux par fractionnement à basses températures d'air, avec un conduit d'air de charge (101, 103, 110, 111, 114), qui conduit à travers un échangeur thermique principal (104) à un point intermédiaire (115) d'une colonne unique (107), qui présente un condenseur-évaporateur unique (118) en vue de la production de fluide de reflux, avec un conduit de fluide (116) en vue du transfert d'une fraction fluide riche en oxygène provenant de la colonne unique (107) vers l'espace d'évaporation d'un condenseur-évaporateur (118), dont l'espace de liquéfaction est relié (119, 120) à la région supérieure de la colonne unique (107), avec un re-compresseur (132), dont l'entrée est reliée à l'espace d'évaporation du condenseur-évaporateur (118) et dont la sortie est reliée à la colonne unique (107), mais sans être reliés (134, 135; 129, 130, 131) avec l'un ou l'autre des conduits d'air de charge (101, 103, 110, 111, 114), **caractérisé par** une machine de détente (112), qui est disposée dans le conduit d'air de charge (101, 103, 110, 111, 114).

5. Dispositif selon la revendication 4, **caractérisé par** un premier conduit d'air de charge (102, 105) en vue de l'introduction d'une première partie de l'air de charge sous une première pression dans la colonne unique (107) et par un deuxième conduit d'air de charge (103, 110, 111, 114) en vue de l'alimentation d'une deuxième partie de l'air de charge sous une deuxième pression, qui est plus élevée que la première pression, vers la machine de détente (112) et en vue de l'introduction de l'air détendu dans la machine de détente dans la colonne unique (107).

6. Dispositif selon la revendication 5, **caractérisé par** un post-compresseur (108), qui est disposé dans le deuxième conduit d'air de charge (103, 110), en amont de la machine de détente (112).
